# EUROPÄISCHE PATENTANMELDUNG

(11) **EP 0 839 901 A2**
(43) Veröffentlichungstag der Anmeldung: **06.05.1998**
(21) Anmeldenummer: 97118329.8
(22) Anmeldetag: 22.10.1997
(51) Int. Cl.: C11D 3/20, C11D 7/26, C11D 7/12, C11D 3/00

(54) **Reinigungsmittel**

(30) Priorität: 25.10.1996 DE 19644331
(71) Anmelder: Erbel, Egon, 86368 Edenbergen (DE)
(72) Erfinder: Erbel, Egon, 86368 Edenbergen (DE)
(74) Vertreter: Charrier, Rolf, Dipl.-Ing.

(57) **Zusammenfassung**

Ein Reinigungsmittel insbesondere zum Reinigen von Kacheln und Steinfußböden wird aus einer Ausgangsmischung von 5 l Wasser, 240 g Natriumcarbonat und 270 g Zitronensäure hergestellt, wobei 10 ml dieser Ausgangsmischung 10 l Reinigungswasser zugegeben werden.Das Natriumcarbonat kann eventuell mindestens teilweisedurch Kaliumcarbonat ersetzt werden.

## Beschreibung

Die Erfindung betrifft ein Trinatriumcitrat enthaltendes wässriges Reinigungsmittel.

Seife als Reinigungsmittel besteht aus fettsauerem Natrium, fettsauerem Kalium und Glycerin. Die reinigende Wirkung der Seife beruht auf ihrer Fähigkeit, die Oberflächenspannung des Wassers zu erniedrigen und damit seine Benetzungsfähigkeit zu erhöhen. Wird Fett von Seifenlösung umspült, dringen die kohlenwasserstoffartigen Enden der Seifenmoleküle, die hydrophob sind, in das Fett ein, während die hydrophile COONa-Gruppe von der wässrigen Lösung festgehalten wird. Die Fettröpfchen werden somit zu einer kolloiden Lösung aufgeschwemmt.

Zum Reinigen werden außerdem Tenside verwendet, die an Grenzflächen adsorbiert werden. Sie erniedrigen daher die Grenzflächenspannung und erleichtern die Vergrößerung von Grenzflächen. Bei den Tensiden handelt es sich um synthetische Netz- und Waschmittel.

Die Reinigungswirkung der vorgenannten Reinigungsmittel ist nicht immer zufriedenstellend.

Aus der US-A-4,540,443 ist ein Reinigungsmittel für Kühlsysteme bekannt, das aus einer wässrigen Lösung eines Tetraalkalimetallsalzes einer Ethylendiamintetrasäure, von Trinatriumcitrat und Natriumnitrat besteht. Der pH-Wert liegt zwischen 10 und 14. Dabei wird das Trinatriumcitrat in Wasser gelöst und ist in einem Anteil von etwa 0,2 bis etwa 20 Gew.-% in der Lösung enthalten.

Die US-A-4,009,114 beschreibt ein Reinigungsmittel, das aus einem anionischen Tensid, Seife, Alkalisilikat, Alkalimetallcarbonat und 12 bis 25 Gew.-% Trinatriumcitrat enthält. Auch hierbei wird das Citrat in Wasser gelöst.

Gleiches gilt für das Waschmittel nach der EP-A-0 382 183, das aus 65 bis 85 Gew.-% Natriummetasilikat und 15 bis 35 Gew.-% Trinatriumcitrat besteht.

Es ist also bekannt, daß Trinatriumcitrat eine Reinigungswirkung aufweist. Untersuchungen haben jedoch ergeben, daß der Reinigungseffekt von direkt in Wasser aufgelöstem Trinatriumcitrat unbefriedigend ist, so daß die Reinigungswirkung der vorgenannten Trinatriumcitrat enthaltenden Reinigungsmittel auf die weiteren Zusätze zurückzuführen sein dürfte.

Überraschenderweise wurde gefunden, daß wenn eine wässrige Lösung aus Natriumcarbonat und Zitronensäure hergestellt wird, sich ein überraschender Reinigungseffekt einstellt. Hierbei bildet sich primär Trinatriumcitrat und Kohlensäure, die zum Teil gelöst in der wässrigen Lösung vorliegt. Neben dem Trinatriumcitrat dürften sich bei der Reaktion von Natriumcarbonat und Zitronensäure Dinatrium- und Mononatriumcarbonat bilden, insbesondere wenn der pH-Wert durch Zugabe von Zitronensäure korrigiert wird, die dann noch in wässriger Lösung enthalten ist.

Die chemischen bzw. physikalischen Effekte der Reinigung sind wissenschaftlich noch nicht ermittelt.

Es sei auf folgende Beispiele verwiesen:
Es wird eine Ausgangsmischung aus 240 g Natriumcarbonat und 270 g Zitronensäure mit mindestens 1 l Wasser hergestellt. 2 ml dieser Ausgangsmischung werden 10 l Reinigungswasser zugegeben.
Bevorzugt wird diese Ausgangsmischung mit 5 l Wasser hergestellt. 10 ml dieser Ausgangsmischung werden 10 l Reinigungswasser zugegeben.

Der Reinigungseffekt, insbesondere bei stark verschmutzten Kacheln ist in beiden Fällen hervorragend.

Die Erfindung ergibt sich aufgrund der Merkmale des Anspruches 1. Vorteilhafte Ausgestaltungen sind den Unteransprüchen entnehmbar.

Das Trinatriumcitrat weist einen ph-Wert zwischen 7,5 und 9 auf. Derjenige von Kaliumcitrat liegt zwischen 8,0 und 9,5.

Beide Citrate sind lebensmittelrechtlich unbedenklich. Sie führen auch zu keinen Abwasserproblemen.

Die reinigende Wirkung der Citrate dürfte darauf beruhen, daß der auf Gegenständen anheftende Schmutz von den Citraten unterwandert wird und damit von den zu reinigenden Gegenstände leicht abspülbar ist. Dieser Effekt dürfte verstärkt werden durch die gelöste Kohlensäure, die an Schmutzpartikeln ausgast. Es hat sich als äußerst geeignet zum Reinigen von Steinfußböden erwiesen.

Das Trinatriumcitrat fand bislang Anwendung in der chemischen Analyse, der Blutstabilisierung und als Puffersubstanz bei der Aminosäureanalyse. Als wässrige Lösung wird es bei der Blutkörpersenkungsreaktion nach Westergren verwendet.

## Patentansprüche

1. Reinigungsmittel, das in wässriger Lösung Trinatriumcitrat enthält, **dadurch gekennzeichnet**, daß es aus einer Ausgangsmischung von etwa 16 Gew.-% Natriumcarbonat, von etwa 16 Gew.-% Zitronensäure und mindestens 68 Gew.-% Wasser besteht.

2. Reinigungsmittel nach Anspruch 1, **dadurch gekennzeichnet**, daß das Natriumcarbonat mindestens teilweise durch Kaliumcarbonat ersetzt ist, wobei bevorzugt das Gewicht des ersetzenden Anteils etwa 30 % größer ist als dasjenige des ersetzten Natriumcarbonats.

3. Reinigungsmittel nach Anspruch 1 oder 2, **dadurch gekennzeichnet**, daß die Ausgangsmischung aus etwa 16 Gew.-% Natriumcarbonat, etwa 18 Gew.-% Zitronensäure und Rest Wasser besteht.

4. Reinigungsmittel nach einem der Ansprüche 1 bis 3, **dadurch gekennzeichnet,** daß der pH-Wert der Ausgangsmischung durch Zugabe von Zitronensäure auf mindestens 7,0 und höchstens 8,5 eingestellt wird.

5. Reinigungsmittel nach einem der Ansprüche 1 bis 4, **dadurch gekennzeichnet**, daß die Ausgangsmischung aus etwa 240 g Natriumcarbonat, etwa 270 g Zitronensäure und mindestens 1 l Wasser besteht.

6. Reinigungsmittel nach Anspruch 5, **dadurch gekennzeichnet**, daß der Wasseranteil der Ausgangsmischung 5 l beträgt.

7. Reinigungsmittel nach Anspruch 5 oder 6, **dadurch gekennzeichne**t, daß die Ausgangsmischung bezüglich ihres Trinatriumcitratanteils im Reinigungswasser mit einem Gewichtsanteil von etwa 10 % enthalten ist.
